# EUROPÄISCHE PATENTSCHRIFT

(11) **EP 0 255 819 B1**
(45) Veröffentlichungstag und Bekanntmachung des Hinweises auf die Patenterteilung: **22.02.1989**
(21) Anmeldenummer: 86901787.1
(22) Anmeldetag: 06.03.1986
(51) Int. Cl.: F15B 15/20

(54) **STRÖMUNGSMEDIUM-ZYLINDER MIT SCHNELLER RÜCKSTELLMÖGLICHKEIT**
FLOW MEDIUM CYLINDER WITH RAPID RESETTING CAPABILITY
VERIN HYDRAULIQUE AVEC CAPACITE DE RAPPEL RAPIDE

(30) Priorität: 09.03.1985 DE 8507230 U
(43) Veröffentlichungstag der Anmeldung: 17.02.1988
(73) Patentinhaber: Lange, Jörg, D-8607 Hollfeld (DE)
(72) Erfinder: Lange, Jörg, D-8607 Hollfeld (DE)
(74) Vertreter: Voigt, Günter, Dipl.-Ing.
(86) Internationale Anmeldenummer: DE8600092
(87) Internationale Veröffentlichungsnummer: WO8605244

(56) Entgegenhaltungen:
- DE-C- 58 258
- GB-A- 2 080 421

## Beschreibung

Die Erfindung bezieht sich auf einen Strömungsmedium-Zylinder mit schneller Rückstellmöglichkeit gemäß Oberbegriff des Anspruchs 1.

Ein solcher Zylinder ist im Grundsatz bereits aus der GB-A-2080421 bekannt. Dort wird ein druckmittelbetriebener Stellzylinder beschrieben, der einen verschließbaren Verbindungskanal zwischen den Arbeitskammern zu beiden Seiten des Kolbens aufweist. Der Verbindungskanal verläuft durch eine Mittenöffnung im Kolben, die hohle Kolbenstange und die Austrittsöffnungen. Es ist ein den Durchtritt des Hydraulikmediums steuerndes Ventil vorhanden.

Unter Strömungsmedium-Zylinder sollen in diesem Zusammenhang mit Flüssigkeiten oder Gasen als Antriebsmedium arbeitende Zylinder verstanden werden.

Solche Zylinder werden auf vielen Gebieten der Technik im zunehmenden Umfang verwendet. Nicht nur im konventionellen Pressenbau, sondern auch für Positioniereinrichtungen, Handhabungsgeräte und in der Robotertechnik sind Hydraulik-Zylinder zu einem unentbehrlichen Bauelement geworden. Wesentlicher Grundgedanke ist dabei, daß über den Arbeitszylinder eine Weguntersetzung und gleichzeitig eine Kraftübersetzung stattfindet. Wegen der engen Zuleitungen und Ventildurchlässe ergibt sich daher eine relativ geringe Verstellgeschwindigkeit. Wünschenswert wäre zumindest eine Beschleunigung der Rückstellbewegungen (Leerwege). In den erwähnten Engpässen führt dies jedoch zu einer starken Erwärmung oder sogar Überhitzung des Hydraulikmediums.

Der Erfindung liegt daher die Aufgabe zugrunde, einen Strömungsmedium-Zylinder zu schaffen, der unter voller Beibehaltung aller Vorteile während des Arbeitshubs eine schnelle Rückstellmöglichkeit bietet, ohne daß es zu unzulässigen Erwärmungen des Strömungsmediums kommt.

Die Lösung der Aufgabe erfolgt erfindungsgemäß durch die im kennzeichnenden Teil des Anspruchs 1 angegebenen Maßnahmen.

Vorteilhafte Weiterbildungen ergeben sich aus den Unteransprüchen.

Die Erfindung wird nachfolgend unter Bezugnahme auf die Zeichnungsfiguren beispielsweise erläutert. Es zeigen :
Fig. 1 einen Strömungsmedium-Zylinder mit Kolben, dessen Boden mit einer Dreifach-Scheibe mit verschließbaren Öffnungen versehen ist,
Fig. 2 eine Draufsicht auf den Kolbenboden mit im wesentlichen kreissektorförmigen bzw. kreisförmigen Öffnungen,
Fig. 3 einen mit Drehschiebern versehenen Kolbenboden in der Draufsicht,
Fig. 4 einen Kolbenboden gem. Fig. 3 im Querschnitt,
Fig. 5 einen Arbeitszylinder mit einem ihn kreisringförmig umgebenden Steuerzylinder im Längsschnitt,
Fig. 6 einen Querschnitt durch einen Zylinder gemäß Fig. 5,
Fig. 7 eine der Steuerung dienende mittlere Scheibe der Dreifach-Scheibe eines Kolbenbodens mit sektorförmigen Steuerausschnitt und Rückstellfeder,
Fig. 8 einen Magnetantrieb für die Steuerstange,
Fig. 9 eine schematische Darstellung eines hydraulischen Steuerantriebs im Längsschnitt und
Fig. 10 eine Darstellung des Steuerantriebs nach Fig. 9 in der Draufsicht.

Fig. 1 zeigt in schematisierter Darstellung einen Zylinder 10, in dem sich beispielsweise Hydraulikmedium befindet. Dieses wird über Anschlüsse 12 bzw. 13 zu- und abgeführt. Während des Arbeitshubs strömt beispielsweise Hydraulikmedium durch den ersten Anschluß 12 in den ersten Zylinderraum 14 ein. Bei geschlossenen Kolbenboden 15 bewegt sich dadurch der Kolben nach unten. Die Geschwindigkeit des Arbeitshubs ist dabei wegen der Kraft-Weg-Übersetzung notwendigerweise gering. Während der Rückstellbewegung, die den Charakter einer Leerbewegung hat, ist eine höhere Geschwindigkeit sehr erwünscht. Wegen der Engpässe an den Anschlüssen 12 und 13 ist dies jedoch nur mit extrem hohen Durchtrittsgeschwindigkeiten des Hydraulikmediums durch die Anschlüsse 12 bzw. 13 möglich. Die Folge davon ist eine sehr hohe - teilweise sogar eine unzulässig hohe - Erwärmung des Hydraulikmediums. Dies ist u. a. auch wegen der damit verbundenen schnelleren Alterung, der Änderung der Viskosität des Hydraulikmediums und aus verschiedenen anderen Gründen unerwünscht.

Um die bisher üblichen Nachteile zu vermeiden, ist der Kolbenboden 15 mit verschließbaren Öffnungen 16 versehen, die während der Rückstellbewegungen einen direkten Durchtritt des Hydraulikmediums vom ersten Zylinderraum 14 in den zweiten Zylinderraum 17 gestatten. Über die Anschlüsse 12 bzw. 13 muß jetzt nur noch so viel Hydraulikmedium zugeführt werden, daß das sich ändernde wirksame Volumen der Kolbenstange 18 innerhalb des Zylinders 10 durch Zufuhr oder Abfuhr von Hydraulikmedium ausgeglichen wird. Das über die Anschlüsse 12 bzw. 13 zu führende Volumen an Hydraulikmedium wird damit ganz erheblich vermindert.

Um die Öffnungen 16 im Kolbenboden 15 verschließbar zu gestalten, wird der Kolbenboden 15 beispielsweise als Dreifach-Scheibe ausgebildet. Zwischen zwei Deckscheiben 19 und 20 ist eine mittlere Scheibe 20 angeordnet, die eine Winkelverstellung relativ zu den Deckscheiben 19 und 20 derart gestattet, daß die Öffnungen 16 in den Deckscheiben 19 und 20 und in der mittleren Scheibe 21 deckungsgleich gemacht werden können und damit einen Durchtritt von Hydraulikmedium gestatten oder aber in der anderen Extremstellung jegliche Deckung der Öffnungen 16 in der mittleren Scheibe 21 einerseits und in den Deckscheiben 19 und 20 andererseits verhindern und damit einen Durchtritt von Hydraulikmedium 11 unterbinden. Die Steuerung des Öffnungs- bzw. Schließzustandes erfolgt dabei im einfachsten Fall über eine innerhalb der Kolbenstange 18 drehbeweglich geführte Steuerstange 22, mit deren Hilfe die mittlere Scheibe 21 gegenüber den Deckscheiben 19 und 20 winkelverstellt werden kann. Durch entsprechende Betätigung der Steuerstange 22 kann so erreicht werden, daß jeweils während eines Arbeitshubs die Öffnungen 16 geschlossen sind und jeweils während der Rückstellbewegung einen Durchtritt von Hydraulikmedium gestatten.

Eine ähnliche Wirkung wie oben geschildert ergibt sich auch, wenn statt des Kolbenbodens der Zylinderboden und der Zylinderdeckel mit steuerbaren Öffnungen 16 versehen sind und ein Ausgleich über eine geeignete Verbindung hinreichend großen Querschnitts ermöglicht wird. In einem solchen Fall ist jedoch der Steueraufwand ein wenig größer.

Fig. 2 zeigt einen schematisierten Querschnitt durch den Zylinder gemäß Fig. 1 und läßt insbesondere die Variationsmöglichkeiten für die Öffnungen 16 erkennen. Gestalt und Größe der Öffnungen 16 müssen jedoch so gewählt werden, daß neben einer Öffnungsstellung mit möglichst großen Durchtrittsquerschnitt auch eine Schließstellung möglich ist.

Fig. 3 zeigt einen Kolbenboden 15, der anstelle einer Dreifach-Scheibe mit einer Vielzahl radial um die Zylinderachse angeordneten Drehschiebern 23 versehen ist. In der Nähe der Zylinderachse 24 sind die Drehschieber 23 mit einer Kegelstumpfverzahnung 25 derart miteinander in Eingriff, daß die Verstellung eines Drehschiebers 23 eine gleichzeitige Verstellung auch der anderen Drehschieber 23 im gleichen Umfang veranlaßt. Zu diesem Zweck ist ein Drehschieber 23 a zusätzlich mit einer Zylinderverzahnung 26 versehen, die über die Zylinderachse 24 hinausragt und im diametral gegenüberliegenden Drehschieber 23 b gegengelagert ist. Über eine nicht dargestellte Zahnstange kann die Zylinderverzahnung 26 in rotierende Bewegung versetzt werden. Dies hat eine Rotationsbewegung des Drehschiebers 23 a und mit ihm aller übrigen Drehschieber 23 zur Folge. Auch auf diese Art und Weise kann der Kolbenboden je nach Wunsch undurchlässig oder durchlässig gesteuert werden. Im übrigen gilt das bereits weiter oben Gesagte auch für diese Ausgestaltung des Kolbenbodens. Selbstverständlich könnte eine solche Drehschieberanordnung auch in den Zylinderböden vorgesehen werden.

Fig. zeigt einen Hydraulik-Zylinder 10, der grundsätzlich ganz ähnlich wie der in Fig. 1 aufgebaut ist, der jedoch an seinem Außenumfang konzentrisch von einem Steuerzylinder 27 umgeben ist, der kreisringförmigen Querschnitt hat, wie dies die Fig. 6 erkennen läßt. Mit Hilfe des Steuerzylinders 27 kann die Rückstellbewegung des Zylinders 10 pneumatisch oder hydraulisch in an sich bekannter Weise gesteuert werden. Über eine Vielzahl von Stützsäulen 28 und eine Stützplatte 29 ist der Kolben 30 des Steuerzylinders 27 mit der Kolbenstange 18 des Zylinders 10 verbunden.

Eine zusätzliche Drehbewegungssteuerung für eine Dreifach-Scheibe ergibt sich aus der Darstellung in Fig. 7. Ausgehend von der Zylinderachse 24 ist dort ein sektorförmiger Ausschnitt in der mittleren Scheibe 21 vorgesehen, der mit Steuerkanten einer wendelförmigen Schraubenlinie (Keil 31) in Linien- oder Flächenberührung derart zusammenarbeiten kann, daß bei einer Senkrechtverstellung der Steuerstange 22 eine Winkelverstellung der mittleren Scheibe 21 veranlaßt wird. Sofern die schraubenförmige Wendel der Steuerstange zwei Steuerkanten aufweist, kann sowohl die Hin- als auch die Rückbewegung der mittleren Scheibe 21 mit Hilfe der schraubenförmigen Wendel der Steuerstange veranlaßt werden. Sofern nur eine Steuerkante verwendet wird, kann die Rückstellung über eine Rückstellfeder 32 erreicht werden. Die axiale Verstellung der Steuerstange kann sowohl elektromotorisch, hydraulisch, pneumatisch, magnetisch oder auch in anderer Weise erfolgen.

In Fig. 8 ist ein Magnetantrieb für die Steuerstange 22 dargestellt. Ein Anker 35 wird zwischen zwei elektrisch betätigten Magneten 33 und 34 auf- und abbewegt. Anstelle zweier Magneten 33, 34 können auch ein Magnet und eine Rückholfeder verwendet werden.

Die Fig. 9 und 10 zeigen eine hydraulische Ansteuerung der mittleren Scheibe 21 zwischen den beiden Deckscheiben 19, 20. Aus der tiefer liegenden Deckscheibe 20 ragt ein im wesentlichen kreisförmiger Abschnitt 36 kleineren Durchmesser nach oben und greift dort in eine im wesentlichen ebenfalls kreisförmige Ausnehmung 37 der mittleren Scheibe 21 ein. Über einen Winkelbereich 38 von beispielsweise 220 Grad ist der kreisförmige Abschnitt 36 der unteren Deckscheibe 20 in seinem Radius nochmals verringert. Ein zahnähnlicher Vorsprung 39 der mittleren Scheibe 21 greift derart in diesen Winkelbereich 38 mit verringertem Radius ein, daß zwei Hydraulik-Kammern 40, 41 entstehen, die durch den zahnähnlichen Vorsprung 39 voneinander getrennt sind. Durch Zufuhr von Hydraulikmedium über die Kanäle 42 oder 43 wird eine der beiden Hydraulik-Kammern mit Druck beaufschlagt und so eine Winkelverstellung der mittleren Scheibe 21 gegenüber der unteren Deckscheibe 20 erreicht.

Der oben beschriebene Hydraulik-Zylinder ermöglicht schnelle Rückstellbewegungen ohne die bisher zwangsläufig damit verbundenen Nachteile. Die auf diese Art und Weise erzielbaren Zeitvorteile spielen insbesondere in der Serienfertigung eine erhebliche Rolle und führen wegen des Zeitgewinns zu einer Verbilligung der Arbeitsprozesse.

Schließlich sei noch erwähnt, daß alternativ zur Ausführung gemäß Fig. 7 die in der Kolbenstange 18 geführte Steuerstange 22 auch mit einer Wendelnut versehen sein kann, in die eine Nase der verstellbaren mittleren Scheibe 21 derart eingreift, daß eine axiale Verstellung der Steuerstange 22 über die Wendelnut eine Winkelverstellung der mittleren Scheibe 21 bewirkt.

Die vorerwähnten Zylinder lassen sich nicht nur für hydraulische Medien, sondern ganz entsprechend auch für gasförmige Medien verwenden.

## Patentansprüche

1. Strömungsmedium-Zylinder mit schneller Rückstellmöglichkeit, wobei der Kolbenboden (15) bzw. Zylinderboden mit verschließbaren Öffnungen (16) für einen direkten Durchtritt von Hydraulikmedium von einem Zylinderraum (14) in den anderen Zylinderraum (17) versehen ist, dadurch gekennzeichnet, daß der Kolbenboden (15) bzw. Zylinderboden als Dreifach-Scheibe (19, 20, 21) ausgebildet ist, wobei die zwischen den beiden mit Öffnungen (16) versehenen Deckscheiben (19, 20) liegende ebenfalls mit Öffnungen (16) versehene mittlere Scheibe (21) derart verstellbar ist, daß die Öffnungen (16) der Deckscheiben (19, 20) und der mittleren Scheibe (21) zur Deckung bringbar sind.

2. Zylinder nach Anspruch 1, dadurch gekennzeichnet, daß die Öffnungen (16) im wesentlichen die Form eines Kreissektors haben.

3. Zylinder nach Anspruch 1, dadurch gekennzeichnet, daß die Öffnungen (16) im wesentlichen die Form einer Kreisfläche haben.

4. Zylinder nach Anspruch 1, dadurch gekennzeichnet, daß die Öffnungen (16) im Kolbenboden (15) bzw. im Zylinderboden mit Drehschiebern verschließbar sind.

5. Zylinder nach Anspruch 4, dadurch gekennzeichnet, daß die Drehschieber (23) radial um die Zylinderachse (24) angeordnet sind und in der Nähe der Zylinderachse (24) über Kegelstumpfverzahnungen (25) miteinander derart in formschlüssiger Verbindung stehen, daß bei Verstellung eines Drehschiebers (23a) alle übrigen Drehschieber (23) gleichzeitig und gleichmäßig mitverstellbar sind.

6. Zylinder nach Anspruch 5, dadurch gekennzeichnet, daß ein Drehschieber (23a) mit einer über die Zylinderachse hinausragenden und von einer Zahnstange betätigbaren Zylinderverzahnung (26) versehen ist.

7. Zylinder nach Anspruch 6, dadurch gekennzeichnet, daß ein hydraulisch arbeitender Steuerantrieb vorhanden ist.

8. Zylinder nach Anspruch 6, dadurch gekennzeichnet, daß ein pneumatisch arbeitender Steuerantrieb vorhanden ist.

9. Zylinder nach Anspruch 6, dadurch gekennzeichnet, daß ein magnetisch arbeitender Steuerantrieb vorhanden ist.

10. Zylinderantrieb nach einem der Ansprüche 1 bis 9, dadurch gekennzeichnet, daß ein konzentrisch um den Hauptzylinder (10) herum angeordneter kreisringförmiger Steuerzylinder (27) vorhanden ist, dessen Kolben (30) mechanisch mit dem Kolben des Hauptzylinders (10) verbunden ist.

11. Zylinder nach einem der Ansprüche 1 bis 3, dadurch gekennzeichnet, daß die mittlere Scheibe (21) über einen exzentrischen Keil (31) mit wendelförmiger Steuerkante verdrehbar ist (Fig. 7).

12. Zylinder nach Anspruch 11, dadurch gekennzeichnet, daß eine die Rückstellung bewirkende Rückstellfeder (32) vorhanden ist.

13. Zylinder nach einem der Ansprüche 1 bis 3, dadurch gekennzeichnet, daß eine in der Kolbenstange (18) geführte Steuerstange (22) mit einer Wendelnut versehen ist, in die eine Nase der verstellbaren mittleren Scheibe (21) derart eingreift, daß eine axiale Verstellung der Steuerstange (22) über die Wendelnut eine Winkelverstellung der mittleren Scheibe (21) bewirkt.

## Claims

1. A flow-medium cylinder with a rapid return capacity, the piston base (15) or cylinder base being provided with closable openings (16) for the direct passage of hydraulic medium from one cylinder space (14) into the other cylinder space, characterized in that the piston base (15) or cylinder base is constructed as a triple-plate (19, 20, 21), the middle plate (21) which lies between the two cover plates (19, 20) provided with openings (16) and which is likewise provided with openings (16) being displaceable in such a way that the openings (16) of the cover plates (19, 20) and of the middle plate (21) can be brought into alignment.

2. A cylinder according to Claim 1, characterized in that the openings (16) essentially have the shape of a sector of a circle.

3. A cylinder according to Claim 1, characterized in that the openings (16) essentially have the shape of a circular area.

4. A cylinder according to Claim 1, characterized in that the openings (16) in the piston base (15) or the cylinder base can be closed with rotary slide valves.

5. A cylinder according to Claim 4, characterized in that the rotary slide valves (23) are arranged radially about the cylinder axis (24) and are connected to one another in a positively locking manner in the region of the cylinder axis (24) by way of frustoconical toothings (25) in such a way that when one rotary slide valve (23a) is displaced all the other rotary slide valves (23) can be jointly displaced simultaneously and uniformly.

6. A cylinder according to Claim 5, characterized in that one rotary slide valve (23a) is provided with a cylindrical toothing (26) which projects beyond the cylinder axis and which can be actuated by a toothed rack.

7. A cylinder according to Claim 6, characterized in that an hydraulically operating control drive is present.

8. A cylinder according to Claim 6, characterized in that a pneumatically operating control drive is present.

9. A cylinder according to Claim 6, characterized in that a magnetically operating control drive is present.

10. A cylinder drive according to any one of Claims 1 to 9, characterized in that an annular control cylinder (27) is provided which is arranged concentrically about the main cylinder (10) and the piston (30) of which is connected mechanically to the piston of the main cylinder (10).

11. A cylinder according to any one of Claims 1 to 3, characterized in that the middle plate (21) can be turned by way of an eccentric wedge (31) with a helical control edge (Fig. 7).

12. A cylinder according to Claim 11, characterized in that a return spring (32) which effects the return is provided.

13. A cylinder according to any one of Claims 1 to 3, characterized in that a control rod (22) guided in the piston rod (18) is provided with a helical groove into which a stud of the displaceable middle plate (21) engages in such a way that an axial displacement of the control rod (22) results in an angular displacement of the middle plate (21) by way of the helical groove.

## Revendications

1. Vérin à fluide en circulation, à faculté de rappel rapide, le fond (15) du piston ou le fond du cylindre étant respectivement percé d'orifices obturables (16) pour un passage traversant direct de fluide hydraulique, d'une chambre cylindrique (14) à l'autre chambre cylindrique, caractérisé par le fait que le fond (15) du piston ou le fond du cylindre est respectivement réalisé sous la forme d'un disque triple (19, 20, 21), le disque central (21), intercalé entre les deux disques de recouvrement (19, 20) percés d'orifices (16) et lui aussi percé d'orifices (16), pouvant être déplacé de façon que les orifices (16) des disques de recouvrement (19, 20) et du disque central (21) puissent être amenés à coïncider.

2. Vérin selon la revendication 1, caractérisé par le fait que les orifices (16) revêtent substantiellement la forme d'un secteur circulaire.

3. Vérin selon la revendication 1, caractérisé par le fait que les orifices (16) revêtent substantiellement la forme d'une surface circulaire.

4. Vérin selon la revendication 1, caractérisé par le fait que les orifices (16), respectivement pratiqués dans le fond (15) du piston ou dans le fond du cylindre, peuvent être obturés par des tiroirs rotatifs.

5. Vérin selon la revendication 4, caractérisé par le fait que les tiroirs rotatifs (23) sont agencés radialement autour de l'axe (24) du cylindre et sont reliés mutuellement par concordance de formes à proximité de l'axe (24) du cylindre, par l'intermédiaire de dentures tronconiques (25), de façon telle que, lors d'un mouvement d'un tiroir rotatif (23a), tous les autres tiroirs rotatifs (23) soient déplaçables conjointement, de manière simultanée et uniforme.

6. Vérin selon la revendication 5, caractérisé par le fait qu'un tiroir rotatif (23a) est pourvu d'une denture cylindrique (26) qui dépasse au-delà de l'axe du cylindre et peut être actionnée par une crémaillère.

7. Vérin selon la revendication 6, caractérisé par la présence d'un entraînement de commande fonctionnant hydrauliquement.

8. Vérin selon la revendication 6, caractérisé par la présence d'un entraînement de commande fonctionnant pneumatiquement.

9. Vérin selon la revendication 6, caractérisé par la présence d'un entraînement de commande fonctionnant magnétiquement.

10. Vérin selon l'une des revendications 1 à 9, caractérisé par la présence d'un cylindre de commande (27) en forme d'anneau circulaire disposé concentriquement tout autour du cylindre principal (10), et dont le piston (30) est relié mécaniquement au piston du cylindre principal (10).

11. Vérin selon l'une des revendications 1 à 3, caractérisé par le fait qu'une rotation peut être imprimée au disque central (21) par l'intermédiaire d'un coin excentré (31) à arête de commande hélicoïdale (figure 7).

12. Vérin selon la revendication 11, caractérisé par la présence d'un ressort de rappel (32) provoquant le rappel.

13. Vérin selon l'une des revendications 1 à 3, caractérisé par le fait qu'une tige de commande (22), guidée dans la tige (18) du piston, est munie d'une rainure hélicoïdale dans laquelle un bec du disque central mobile (21) s'engage de telle sorte qu'un déplacement axial de la tige de commande (22) provoque, par l'intermédiaire de la rainure hélicoïdale, un déplacement angulaire du disque central (21).
